# EUROPÄISCHE PATENTSCHRIFT

(11) **EP 1 424 035 B1**
(45) Veröffentlichungstag und Bekanntmachung des Hinweises auf die Patenterteilung: **09.03.2005**
(21) Anmeldenummer: 03022067.7
(22) Anmeldetag: 02.10.2003
(51) Int. Cl.: A47L 15/50

(54) **Im Geschirrkorb einer Geschirrspülmaschine angeordnetes Auflageelement**
Support rack placed in a dishwashing machine basket
Support pour vaisselle placé dans un panier de lave-vaisselle

(30) Priorität: 29.11.2002 DE 20218588 U
(43) Veröffentlichungstag der Anmeldung: 02.06.2004
(73) Patentinhaber: Electrolux Home Products Corporation N.V., 1930 Zaventem (BE)
(72) Erfinder: Kolb, Peter, 90427 Nürnberg (DE)
(74) Vertreter: Baumgartl, Gerhard Willi

(56) Entgegenhaltungen:
- DE-U- 20 206 715
- DE-U- 29 514 900
- DE-U- 29 711 822
- DE-U- 29 720 069
- US-B1- 6 394 285

## Beschreibung

Die Erfindung betrifft einen Geschirrkorb einer Geschirrspülmaschine gemäß dem Oberbegriff des Anspruches 1.

Aus der DE 297 11 822 U1 ist ein Geschirrkorb einer Geschirrspülmaschine bekannt, die eine verschwenkbar angeordnete Tassenauflage umfasst, welche an einer Seitenwand des Geschirrkorbes angekoppelt ist. Diese Tassenauflage weist eine Gitterstruktur mit unterschiedlich ausgestalteten Maschen auf, welche aus Quer- und Längsstreben bestehen. Diese Tassenauflage ist derart verschwenkbar angeordnet, dass sie in einer Gebrauchsposition eine annähernd waagrechte Ausrichtung aufweist, wobei in dieser Stellung ein Seitenrand dieser Tassenauflage frei in den Geschirrkorb ragt. In einer Nichtgebrauchsposition lässt sie sich in eine nahezu senkrechte Lage verschwenken, so dass sie in dieser Stellung annähernd parallel zur Geschirrkorbseitenwand ausgerichtet ist.

Diese Tassenauflage dient nicht nur dazu, um Tassen auf ihr zum Zwecke der Reinigung aufzulegen, sie lässt sich in ihrer Gebrauchsposition auch als Stützelement für beispielsweise langstielige Gläser zur Abstützung gegen Umkippen einsetzen. Zu diesem Zweck sind am in den Geschirrkorb ragenden Seitenrand der Tassenauflage besonders ausgebildete Aufnahmen angeordnet, durch die dieser Seitenrand eine nicht geradlinige Begrenzung der Tassenauflage darstellt. Die vorbekannte Tassenauflage'hat einen derart gestalteten Seitenrand, dass an ihr langstieliges Spülgut mit unterschiedlichem Stieldurchmesser angelehnt werden kann, wobei mehrere dieser Aufnahmeelemente zur Anordnung mehrerer Spülgutteile nebeneinander vorgesehen sind.

Nachteilig an vorbekannter Ausführungsform ist, dass ein Aufnahmeelement für ein Stielglas, gebildet im Wesentlichen aus zwei parallel liegenden Längsstreben verbunden mit einer v-förmigen sich in die Fläche der Tassenauflage zur Verschwenkachse hin verjüngenden Querstrebe, wobei diese im Wesentlichen die Anlagefläche mit Stützpunkten für den Glasstiel bildet und mit einem zweiteiligem Schnappelement, beide Teile sind an den Längsstreben jeweils sich gegenüber liegend angeordnet, die Aufnahme besonders großer Stieldurchmesser durch den Abstand bzw. dessen maximalen Öffnungswinkels des Schnappelementes von vornherein begrenzt ist. Zum anderen ist von Nachteil, dass beim Einstellen von Stielgläsern mit besonders dünnem Stieldurchmesser, die den minimalen Abstand der Schnappelemente unterschreiten, bei mechanischen Erschütterungen leicht aus der Aufnahme umkippen können oder sich beim Herausnehmen dünne Stiele hinter den federnden Elementen verfangen und ggf. abbrechen. Weiterhin ist nachteilig, dass ein Stielglas mit nahezu etwas kleinerem Durchmesser als dem Abstand der parallel liegenden Längsstreben, nach Einführung am Schnappelement vorbei gegen dieses drückt, bzw. das Schnappelement derart spannt, dass ein Herausfallen des Stielglases aus dem Aufnahmeelement begünstigt wird.

Ausgehend von diesem Stand der Technik ist es Aufgabe der Erfindung, ein Auflageelement für Spülgut einer ersten Gattung, vorzugsweise eine Tassenauflage mit einer Aufnahme für Spülgut einer zweiten Gattung, vorzugsweise für langstielige Gläser mit unterschiedlichem Stieldurchmesser zu schaffen, die vorstehende Nachteile vermeiden.

Vorstehende Aufgabe wird mit einem Auflageelement mit integriertem Aufnahmeelement (en) gemäß den Merkmalen des Anspruches 1 gelöst.

Das Aufnahmeelement ist ausgebildet aus Teilabschnitten, die sich im Wesentlichen spiegelbildlich in einer Achse z. B. einer gedachten Verlängerung einer Längsstrebe der Tassenauflage gegenüberliegen. Diese sich spiegelbildlich gegenüber liegenden Teilkreisabschnitte definieren einen minimal und maximal möglichen Stieldurchmesser der Gläser, welche in den jeweiligen Teilabschnitten Aufnahme finden, wobei die Abstützpunkte an den Teilabschnitten abhängig vom tatsächlichen Stieldurchmesser eines jeden einzelnen Stielglases variieren. Eine Ausführung von Aufnahmeelementen mit im Wesentlichen kreisrunden Teilabschnitten ist besonders für Stielgläser geeignet, die selbst auch einen kreisrunden Querschnitt aufweisen. Sofern der Stieldurchmesser in irgendeiner Art vieleckig, z. B. rechteckig, gebildet ist, können die sich spiegelbildlich gegenüberliegenden Teilabschnitte auch vieleckig d. h. durch unterschiedlich gestaltbaren Polygonzügen der abstützenden Teilabschnitte ausgebildet sein. Um eine Aufnahme von Stielgläsern mit unterschiedlichen Spülgutdurchmessern bei ausreichender Anzahl der Abstützpunkte zu ermöglichen, sind die Teilabschnitte im Radius bzw. im Innenabstand gegenüber ihrer Achse, z. B. der Spiegelachse, abgestuft.

Besonders bevorzugt ist eine Anordnung der Teilabschnitte eines Aufnahmeelementes entlang einer Spiegelachse hintereinander liegend, so dass Teilabschnitte mit unterschiedlichem Radius bzw. Innenabstand aneinander stoßen und zumindest in einer im Wesentlichen horizontalen Ebene der Stoßkante den kleinsten Abstand zur Spiegelachse aufweisen, wobei dieser Abstand definiert vorgebbar ist.

In einer besonders bevorzugten Ausgestaltung sind die hintereinander liegenden abgestuften Radien bzw. Innenabstände der Teilabschnitte von dem frei in den Geschirrkorb ragenden Seitenrand der Tassenauflage in die Fläche der Tassenauflage hinein kleiner werdend ausgebildet.

Bevorzugt werden mehrere Aufnahmeelemente über die Länge des frei in das Aufnahmebehältnis, vorzugsweise in den Geschirrkorb, ragenden Seitenrandes des Auflageelementes, vorzugsweise der Tassenauflage nebeneinander angeordnet. Nimmt z. B. die Tassenauflage nicht nahezu die gesamte Länge der Seitenwand eines Geschirrkorbes ein, können die Aufnahmeelemente auch in Breitenrichtung der Tassenauflage oder an zwei gegenüberliegenden Seitenrändern angeordnet sein. Alternativ können unterschiedliche Ausgestaltungen der einzelnen Aufnahmeelemente aufgrund verschieden gewählter Radien bzw. Innenabstände nebeneinander bzw. benachbart angeordnet sein. Neben der Integration von Aufnahmeelementen für langstielige oder hohe Gläser in eine Tassenauflage ist auch die Integration ersterer in einen Besteckschubkasten denkbar, wobei letzterer dann vorzugsweise verschiebbar und in einer Position feststellbar auszubilden ist.

Somit weist die z. B. frei in den Geschirrkorb ragende Seitenbegrenzung der Tassenauflage in Gebrauchsposition eine nicht geradlinige Kontur auf, die Gesamtlänge der effektiv als Anlagefläche mit Abstützpunkten für unterschiedliche dicke Stielgläser wirkenden Randbegrenzung ist somit gegenüber einer geraden Seitenrandbegrenzung der Tassenauflage deutlich erhöht. Um beim Einstellen unterschiedlich dicker Stielgläser die Stabilität der Aufnahmeelemente, die gleichzeitig die Seitenrandkontur der Tassenauflage bilden, zu erhöhen, weist jedes Aufnahmeelement zumindest einen Stützpunkt an den Streben, d. h. zum Breispiel den Querstreben oder Längsstreben des Maschennetzes der Tassenauflage, auf.

Dabei ist es von Vorteil, dass ein Auflageelement mindestens an einer Masche des Gitters der Tassenaufnahme zumindest angrenzt und bevorzugt in eine Masche auch eingreift, so dass zumindest eine Querreihe von Maschen der Tassenaufnahme, die der Seitenrandbegrenzung zum Geschirrkorb am nächsten liegt, in ihrer ursprünglichen z. B. rechteckigen Form verändert. Diese Maschen stellen mit den Aufnahmeelementen für die Stielgläser im Wesentlichen den Überlappungsbereich von eingestellten Stielgläsern und Tassen dar.

Besonders bevorzugt weisen mehrere nebeneinander liegende Aufnahmeelemente für Stielgläser jeweils drei unterschiedliche Radien ihrer Teilkreisabschnitte auf, so dass die Aufnahme der Stielgläser jeweils 3-fach abgestuft nach Durchmesserbereichen, die durch die einzelnen Teilkreisdurchmesser definierbar sind, angeordnet werden können und somit die Einstelllage der Stielgläser im Geschirrkorb bestimmen.

In einer weiteren besonderen Ausgestaltung ist es von Vorteil, insbesondere hinsichtlich der Stabilität des Aufnahmeelementes, dass ein Aufnahmeelement jeweils an vier Maschen des Gitters der Tassenaufnahme zumindest angrenzt oder auch in diese eingreift und hierdurch deren Form ändert.

In einem Ausführungsbeispiel ist eine bevorzugte Ausbildung der Erfindung näher beschrieben.
Fig. 1 zeigt dabei eine Tassenauflage in Gebrauchsposition im Geschirrkorb (nicht dargestellt) von oben.
Fig. 2 zeigt eine perspektivische Ansicht der Tassenauflage gemäß Fig. 1.

In der verschwenkbar anordenbaren Tassenauflage 1 sind übliche Befestigungsmittel 2 angeordnet, die eine gelenkige Befestigung an einer Seitenwand des Geschirrkorbes (nicht dargestellt) ermöglichen. Ein weiteres Mittel dient als Sicherungselement 3 in der Nichtgebrauchsposition, d. h. in nahezu senkrechter Lage im Geschirrkorb. Dieses Sicherungselement 3 rastet in Nichtgebrauchslage in die Seitenwand des Geschirrkorbes ein und hält hierdurch die Tassenauflage in Nichtgebrauchsposition.

Die Quer- 4 und Längsstreben 5 der Tassenauflage bildet eine Gitterstruktur, wobei im Wesentlichen die rechteckig ausgestalteten Maschen 6 die Auflagefläche für die Tassen bilden.
Die der Verschwenkachse 7 gegenüberliegende Seite der Tassenauflage ragt in Gebrauchsposition der Tassenauflage in den Geschirrkorb hinein und ist mit Aufnahmeelementen 8 für langstielige Gläser ausgebildet, diese bilden ferner eine nicht geradlinige Seitenberandung der Tassenauflage aus.

Ein Aufnahmeelement 8a besteht im Wesentlichen aus Teilkreisabschnitten 8a₁, 8a₂, 8a₃ die unterschiedliche Kreisdurchmesser r₁, r₂, r₃ aufweisen. Die Kreisdurchmesser r₁, r₂, r₃ nehmen von der Seitenrandbegrenzung der Tassenauflage in die Fläche der Tassenauflage hinein ab r₁ > r₂ > r₃, wobei der äußerste Teilkreisdurchmesser r₁ den maximalen Durchmesser der Stielgläser bestimmt, die in diesem Aufnahmeelement angelegt werden können. In der gedachten Achse einer Längsstrebe 5a liegen Teilkreisabschnitte 8a₁, 8a₂, 8a₃ spiegelbildlich gegenüber und stoßen zumindest an einer Kante an den dahinter liegenden Teilkreisabschnitt an. Die Teilkreisabschnitte 8a₂ nehmen Stielgläser mittleren Stieldurchmessers auf, wobei der Stieldurchmesserbereich der Teilabschnitte durch den größten und kleinsten Abstand des Teilkreisabschnittes 8a₂ zur Spielachse bestimmt wird. Die Teilabschnitte 8a₃ nehmen die kleinen Stieldurchmesser auf, wobei die Teilkreisabschnitte 8a₃ in der Spiegelachse zusammenfallen und somit auch die Aufnahme kleinster Stieldurchmesser ermöglichen. Diese Art der Abstufung ermöglicht ein besonders benutzerfreundliches Einstellen und Herausnehmen der Gläser. Die Bemessung der Teilkreisdurchmesser r₁, r₂, r₃ und kleinsten Abstände der Teilkreisabschnitte zur Spiegelachse werden dabei so vorgenommen, dass der kleinste Teilkreisdurchmesser ausreicht, dass eingestellten dünnstieligen Gläsern auch bei erheblichen mechanischen Erschütterungen eine Abrollbewegung des Stieles entlang der Teilkreisabschnitte 8a₃ möglich ist, ohne ein Umkippen der Stielgläser zu verursachen.

Um ausreichende Stabilität der Aufnahmeelemente 8 auch bei unterschiedlicher Masse der Stielgläser zu gewährleisten, sind bevorzugt die Teilkreisabschnitte 8a₁, 8a₂, 8a₃ sowie alle weiteren Aufnahmeelemente 8 mit den Quer- 4 und Längsstreben 5 der Gitterstruktur in Verbindung und durch diese abgestützt. Ein Aufnahmeelement 8b greift dabei jeweils in vier Maschen 6a, 6b, 6c, 6d der Gitterstruktur der Tassenauflage ein und verändert die Form der Maschen, so dass'diese insbesondere im seitlichen freien Randbereich zum Geschirrkorb nicht mehr geradlinig und dadurch auch nicht mehr rechteckförmig ausgebildet sind.

Zur Vermeidung des Herausfallens insbesondere von Stielgläsern mit großem Stieldurchmesser, z. B. aus dem Aufnahmeelement 8a, wird die seitliche Begrenzung eines jeden Aufnahmeelementes jeweils durch Längsstreben 5b, 5c usw. der Gitterstruktur der Tassenauflage 1 begrenzt und diese ragen weiter in den Geschirrkorb in Gebrauchsposition der Tassenauflage als die Aufnahmeelemente 8 selbst hinein.

Weiterhin sind wie in Fig. 2 sichtbar Abstandhalter 9a ausgebildet, wobei der Abstandhalter 9a ein Anschlagen zwischen eingestellten Tassen und angelehnten Gläsern verhindert. Die Abstandhalter 9b bilden eine im Wesentlichen seitliche Begrenzung für die eingestellten Tassen und verhindern ein Herausfallen der Tassen in seitlicher Richtung. Die Tassenauflage 1 ist bevorzugt aus Kunststoff im Spritzguss hergestellt.

Ohne die Erfindung zu beschränken kann ausgehend von einer anderen Maschengestaltung der Tassenauflage 1 die Ausgestaltung der Aufnahmeelemente 8 variieren, insbesondere ist eine verlängerte Querstrebe 5a als Spiegelachse zu den Teilabschnitten 8a₁ bis 8a₃ nicht zwingend erforderlich. Die Anzahl der Teilabschnitte ist ebenfalls variabel.

### Bezugszeichenliste

- 1: Tassenauflage
- 2: Befestigungsmittel
- 3: Sicherungselement
- 4: Querstreben
- 5: Längsstreben
- 6: Maschen
- 6a: Maschen
- 6b: Maschen
- 6c: Maschen
- 6d: Maschen
- 7: Verschwenkachse
- 8: Aufnahmeelemente
- 8a: Aufnahmeelemente
- 8b: Aufnahmeelemente
- 8a₁: Teilkreisabschnitt
- 8a₂: Teilkreisabschnitt
- 8a₃: Teilkreisabschnitt
- r₁: Kreisdurchmesser
- r₂: Kreisdurchmesser
- r₃: Kreisdurchmesser
- 9a: Abstandhalter
- 9b: Abstandhalter

## Patentansprüche

1. Auflageelement (1) für Spülgut einer ersten Gattung, vorzugsweise als Tassenauflage (1) ausgebildet, wobei an einem Seitenrand des Auflageelementes (1) mindestens ein Aufnahmeelement (8) zur Aufnahme von Spülgut einer zweiten Gattung, vorzugsweise für langstieliges Spülgut, ausgebildet ist, welches aus mindestens einem kreisförmigen oder vieleckigen Teilabschnitt (8a₁, 8a₂, 8a₃) besteht, **dadurch gekennzeichnet, dass** das Aufnahmeelement (8, 8a, 8b) mehrere Teilabschnitte (8a₁, 8a₂, 8a₃) umfasst, wobei die einzelnen Teilabschnitte (8a₁, 8a₂ oder 8a₃) unterschiedlich abgestuften Radien bzw. unterschiedliche Abstände der Ecken des Vielecks vom Mittelpunkt des Vielecks aufweisen.

2. Auflageelement (1) nach Anspruch 1, **dadurch gekennzeichnet, dass** das Auflageelement (1) wenigstens teilweise eine Gitterstruktur mit unterschiedlich ausgestalten Maschen aus Quer- und Längsstreben (4, 5) aufweist.

3. Auflageelement (1) nach Anspruch 1 oder 2, **dadurch gekennzeichnet, dass** wenigstens am Auflageelement (1), vorzugsweise an einem Seitenrand des Auflageelementes (1), Befestigungsmittel (2) für die wieder lösbare und/oder verschwenkbare Fixierung des Auflageelementes (1) an bzw. in einem Aufnahmebehältnis, vorzugsweise in einem Geschirrkorb, angeordnet sind.

4. Auflageelement (1) nach einem der Ansprüche 1 bis 3, **dadurch gekennzeichnet, dass** mehrere Teilabschnitte (8a₁ 8a₂, 8a₃) eines Aufnahmeelementes (8a) hintereinander liegen.

5. Auflageelement (1) nach einem der Ansprüche 1 bis 4, **dadurch gekennzeichnet, dass** die Radien (r₁, r₂, r₃) oder Mittelpunktabstände der Teilabschnitte (8a₁, 8a₂, 8a₃)ausgehend von dem Seitenrand des Aufnahmeelementes (1) zur Mitte der Fläche des Auflageelementes(1) hin kleiner werden.

6. Auflageelement (1) nach einem der Ansprüche 1 bis 5, **dadurch gekennzeichnet, dass** jedes Aufnahmeelement (8, 8a, 8b) mindestens einen Stützpunkt an den Querstreben (4) und/oder Längsstreben (5) des Maschennetzes des Auflageelementes (1), vorzugsweise der Tassenauflage (1), aufweist und/oder mit diesem zumindest teilweise einstückig ausgebildet ist.

7. Auflageelement (1) nach Anspruch 6, **dadurch gekennzeichnet, dass** je ein Aufnahmeelement (8, 8a, 8b) mindestens an eine Masche (6, 6a, 6b, 6c, 6d) des Gitters des Auflageelementes, vorzugsweise der Tassenaufnahme (1) angrenzt und/oder zumindest in eine dieser Masche eingreift und deren Form hierdurch ändert.

8. Auflageelement (1) nach einem der Ansprüche 1 bis 7, **dadurch gekennzeichnet, dass** das Auflageelement (1) mindestens an einer Seitenwand eines Aufnahmebehältnisses, vorzugsweise eines Geschirrkorbes, verschwenkbar angeordnet ist, wobei in horizontaler bzw. im Wesentlichen horizontaler Gebrauchsposition des Auflageelementes (1) wenigstens ein Seitenrand des Auflageelementes (1) frei in den Geschirrkorb ragt, dabei an dem zumindest einem frei in den Geschirrkorb ragenden Seitenrand des Auflageelementes (1) mindestens ein Auflageelement (8, 8a, 8b) zur Aufnahme von Spülgut einer zweiten Gattung bzw. langstieligen Spülgutes mit unterschiedlichem Stieldurchmesser ausgebildet ist und/oder in einer vertikalen bzw. im Wesentlichen vertikalen Nichtgebrauchsposition das Auflageelemente (1) mit Sicherungsmitteln (3) am Geschirrkorb fixiert ist.

9. Auflageelement (1) nach mindestens einem der Ansprüche 1 bis 8, **dadurch gekennzeichnet, dass** mehrere Aufnahmeelemente (8, 8a, 8b) über die Länge und/oder Breite der in Gebrauchsposition frei in das Aufnahmebehältnis, vorzugsweise in den Geschirrkorb, ragenden Seitenrandes des Auflageelementes (1) nebeneinander und/oder benachbart angeordnet sind.

10. Auflageelement (1) nach einem der Ansprüche 1 bis 9, **dadurch gekennzeichnet, dass** ein oder mehrere Aufnahmeelemente (8, 8a, 8b) jeweils zwei, drei oder mehrere unterschiedliche Radien (r₁, r₂, r₃) ihrer Teilkreisabschnitte (8a₁, 8a₂, 8a₃) aufweisen, die gleich oder unterschiedlich groß bemessen sind.

11. Auflageelement (1) nach Anspruch 10, **dadurch gekennzeichnet, dass** jedes Aufnahmeelement (8, 8a, 8b) an vier Maschen (6a, 6b, 6c, 6d) der Gitterstruktur der Tassenaufnahme (1) angrenzt und/oder in diese Maschen (6, 6a, 6b, 6c, 6d) eingreift und deren Form ändert.

12. Geschirrkorb, der wenigstens ein Aufnahmeelement (1) nach einem der Ansprüche 1 bis 11 umfasst.

13. Geschirrspülmaschine, vorzugsweise Haushaltgeschirrspülmaschine, mit wenigstens einem Geschirrkorb nach Anspruch 12.

## Claims

1. Support element (1) for articles to be washed of a first type, preferably formed as a cup support (1), wherein at one side edge of the support element (1) at least one receiving element (8) is formed for receiving articles to be washed of a second type, preferably for long-stemmed articles, consisting of at least one circular or polygonal partial section (8a₁, 8a₂, 8a₃), **characterised in that** the receiving element (8, 8a, 8b) comprises plural partial sections (8a₁, 8a₂, 8a₃), the individual partial sections (8a₁, 8a₂, 8a₃), having different graduated radii or different distances of the corners of the polygon from the central point of the polygon.

2. Support element (1) according to claim 1, **characterised in that** the support element (1) has at least in part a grid structure with differently formed mesh apertures composed of transverse and longitudinal struts (4, 5).

3. Support element according to claim 1 or 2, **characterised in that** at least on the support element (1), preferably on a side edge of the support element (1), fixing means (2) are provided for the re-detachable and/or pivotable fixing of the support element (1) to or in a receiving container, preferably a crockery basket.

4. Support element (1) according to one of claims 1 to 3, **characterised in that** plural partial sections (8a₁, 8a₂, 8a₃) of a receiving element (8a) are arranged consecutively.

5. Support element (1) according to one of claims 1 to 4, **characterised in that** the radii (r₁, r₂, r₃) or distances of the partial sections (8a₁, 8a₂, 8a₃), from the central point become smaller starting from the side edge of the receiving element (1) towards the centre of the area of the support element (1).

6. Support element (1) according to one of claims 1 to 5, **characterised in that** each receiving element (8, 8a, 8b) has at least one supporting point on the transverse struts (4) and/or longitudinal struts (5) of the mesh of the support element (1), preferably of the cup support (1), and/or is formed at least partially integrally therewith.

7. Support element (1) according to claim 6, **characterised in that** each receiving element (8, 8a, 8b) borders on at least one mesh aperture (6, 6a, 6b, 6c, 6d) of the grid of the support element, preferably of the cup support (1) and/or at least engages in this aperture and thus changes its shape.

8. Support element (1) according to one of claims 1 to 7, **characterised in that** the support element (1) is disposed pivotably at least on one side wall of a receiving container, preferably a crockery basket, wherein in the horizontal or substantially horizontal position of use of the support element (1) at least one side edge of the support element (1) projects freely into the crockery basket, and hence on the at least one side edge of the support element (1) that projects freely into the crockery basket at least one receiving element (8, 8a, 8b) is formed for receiving articles to be washed of a second type or having a long stem with different stem diameters and/or the support element (1) is fixed by fastening means (3) to the crockery basket in a vertical or substantially vertical non-use position.

9. Support element (1) according to at least one of claims 1 to 8, **characterised in that** plural receiving elements (8, 8a, 8b) are disposed next to and/or adjacent to one another over the length and/or breadth of the side edge of the support element (1) that projects in the position of use freely into the receiving container, preferably into the crockery basket.

10. Support element (1) according to one of claims 1 to 9, **characterised in that** one or more receiving elements (8, 8a, 8b) have respectively two, three or more different radii (r₁, r₂, r₃) of their partial circle sections (8a₁, 8a₂, 8a₃) which have equal or different dimensions.

11. Support element (1) according to claim 10, **characterised in that** each receiving element (8, 8a, 8b) borders on four apertures (6a, 6b, 6c, 6d) of the grid structure of the cup seat (1) and/or engages in these apertures (6, 6a, 6b, 6c, 6d) and changes their shape.

12. Crockery basket, which comprises at least one receiving element (1) according to one of claims 1 to 11.

13. Dishwasher, preferably domestic dishwasher, having at least one crockery basket according to claim 12.

## Revendications

1. Support (1) pour de la vaisselle d'un premier type, de préférence réalisé comme support pour des tasses (1), où est réalisé à un bord latéral du support (1) au moins un élément de réception (8) pour la réception de vaisselle d'un deuxième type, de préférence pour de la vaisselle à tige longue, qui est constitué d'au moins une section partielle circulaire ou polygone (8a₁, 8a₂, 8a₃), **caractérisé en ce que** l'élément de réception (8, 8a, 8b) comprend plusieurs sections partielles (8a₁, 8a₂, 8a₃), où les sections partielles individuelles (8a₁, 8a₂ ou 8a₃) présentent des rayons étagés différemment respectivement des écarts différents des coins du polygone du centre du polygone.

2. Support (1) selon la revendication 1, **caractérisé en ce que** le support (1) présente au moins partiellement une structure de grille avec des mailles réalisées différemment en entretoises transversales et longitudinales (4, 5).

3. Support (1) selon la revendication 1 ou 2, **caractérisé en ce que** sont disposés au moins au support (1), de préférence à un bord latéral du support (1), des moyens de fixation (2) pour la fixation relâchable et/ou pivotante du support (1) à respectivement dans un logement de réception, de préférence dans un panier à vaisselle.

4. Support (1) selon l'une des revendications 1 à 3, **caractérisé en ce que** plusieurs sections partielles (8a₁, 8a₂, 8a₃) d'un élément de réception (8a) se situent les unes derrière les autres.

5. Support (1) selon l'une des revendications 1 à 4, **caractérisé en ce que** les rayons (r₁, r₂, r₃) ou les espacements de centre des sections partielles (8a₁, 8a₂, 8a₃), en partant du bord latéral de l'élément de réception (1), deviennent plus petits vers le milieu de la face du support (1).

6. Support (1) selon l'une des revendications 1 à 5, **caractérisé en ce que** chaque élément de réception (8, 8a, 8b) présente au moins un point d'appui aux entretoises transversales (4) et/ou entretoises longitudinales (5) du filet de mailles du support (1), de préférence du support (1) pour les tasses et/ou est réalisé avec celui-ci au moins partiellement en une pièce.

7. Support (1) selon la revendication 6, **caractérisé en ce que** respectivement un élément de réception (8, 8a, 8b) avoisine au moins une maille (6, 6a, 6b, 6c, 6d) de la grille du support, de préférence du support (1) pour les tasses et/ou s'engage au moins dans une de ces mailles et modifie ainsi la forme de celle-ci.

8. Support (1) selon l'une des revendications 1 à 7, **caractérisé en ce que** le support (1) est disposé d'une manière pivotante au moins à une paroi latérale d'un logement de réception, de préférence d'un panier à vaisselle, où en position d'utilisation horizontale, respectivement sensiblement horizontale du support (1), au moins un bord latéral du support (1) fait saillie librement dans le panier à vaisselle, ce faisant, il est réalisé à au moins un bord latéral du support (1) faisant saillie librement dans le panier à vaisselle au moins un élément de support (8, 8a, 8b) pour la réception de vaisselle d'un deuxième type respectivement de vaisselle à tige longue avec des diamètres de tige différents et/ou, dans une position de non-utilisation verticale, respectivement sensiblement verticale, le support (1) est fixé par des moyens de sécurité (3) au panier à vaisselle.

9. Support (1) selon au moins l'une des revendications 1 à 8, **caractérisé en ce que** plusieurs éléments de réception (8, 8a, 8b) sont disposés les uns à côté des autres et/ou d'une manière avoisinante sur la longueur et/ou la largeur du bord latéral du support (1) faisant saillie en position d'utilisation librement dans le logement de réception, de préférence dans le panier à vaisselle.

10. Support (1) selon l'une des revendications 1 à 9, **caractérisé en ce qu'**un ou plusieurs éléments de réception (8, 8a, 8b) présentent respectivement deux, trois ou plusieurs rayons différents (r₁, r₂, r₃) de leurs sections de cercle partielles (8a₁, 8a₂, 8a₃) qui ont une grandeur égale ou différente.

11. Support (1) selon la revendication 10, **caractérisé en ce que** chaque élément de réception (8, 8a, 8b) avoisine quatre mailles (6a, 6b, 6c, 6d) de la structure de grille du support (1) pour les tasses et/ou s'engage dans ces mailles (6, 6a, 6b, 6c, 6d) et modifie leur forme.

12. Panier à vaisselle, qui présente au moins un support (1) selon l'une des revendications 1 à 11.

13. Lave-vaisselle, de préférence lave-vaisselle domestique, avec au moins un panier à vaisselle selon la revendication 12.
